# EUROPÄISCHE PATENTANMELDUNG

(11) **EP 1 475 332 A1**
(43) Veröffentlichungstag der Anmeldung: **10.11.2004**
(21) Anmeldenummer: 03027393.2
(22) Anmeldetag: 27.11.2003
(51) Int. Cl.: B65H 45/04, B65H 45/22

(54) **Falzvorrichtung**

(30) Priorität: 08.05.2003 DE 20307170 U
(71) Anmelder: MASCHINENBAU OPPENWEILER BINDER GmbH & Co. KG, 71570 Oppenweiler (DE)
(72) Erfinder: Hoffmann, Joachim, 71711 Steinheim (DE); Tegtmeier, Bodo, 73553 Alfdorf-Pfahlbronn (DE); Dannemann, Georg, 71522 Backnang (DE); Krieger, Eberhard, 71384 Weinstadt-Strümpfelbach (DE)
(74) Vertreter: Hano, Christian, Dipl.-Ing.

(57) **Zusammenfassung**

Die Falzvorrichtung umfasst eine ein Falzwerk aufweisende Falzmaschine (26) und eine Vorfalzeinrichtung (10) zum Vorfalzen eines Bogens vor dem Einlauf in das Falzwerk. Die Vorfalzeinrichtung (10) umfasst eine Bogenstapelvorrichtung (12), auf der ein Bogenstapel (14) gelagert ist, eine Perforier- oder Rilleinrichtung (16), die einen von der Bogenstapelvorrichtung (12) zugeführten Bogen (18) längs seiner Längsmittellinie (20) perforiert oder rillt, und ein Pflugfalzwerk (22), das den perforierten oder gerillten Bogen (18) um die Längsmittellinie falzt.

## Beschreibung

Die Erfindung betrifft eine Falzvorrichtung mit einer ein Falzwerk aufweisenden Falzmaschine und einer Vorfalzeinrichtung zum Vorfalzen eines Bogens vor dem Einlauf in das Falzwerk.

Aus der DE 34 31 611 C2 ist es bekannt, einzelne Bögen von einem Bogenstapel über einen Schrägbandtisch einem Taschenfalzwerk einer Falzmaschine zuzuführen. Das Taschenfalzwerk muss daher der Breite des Bogens entsprechend dimensioniert werden. Die Verarbeitung von sehr breiten Bogen ist mit relativ kleinen Taschenfalzwerken nicht möglich.

Der Erfindung liegt die Aufgabe zugrunde, mit konstruktiv einfachen Mitteln eine Falzvorrichtung zu schaffen, die es ermöglicht, Bogenmaterial mit ursprünglich großer Breite unter Verwendung einer relativ kleinen Falzmaschine zu bearbeiten.

Diese Aufgabe wird durch eine Falzvorrichtung mit den Merkmalen des Patentanspruchs gelöst.

Die Vorfalzeinrichtung der erfindungsgemäßen Falzvorrichtung ermöglicht es mit relativ geringem konstruktiven Aufwand, die Breite eines Bogenmaterials vor dem Einlauf in die Falzmaschine zu verringern, so dass relativ klein dimensionierte Falzmaschinen zur Falzung ursprünglich relativ breiten Bogenmaterials verwendet werden können. Bestehende kleine Falzmaschinen können mit der Vorfalzeinrichtung nachgerüstet werden, wodurch das Falzspektrum dieser Falzmaschine erweitert wird.

Ausführungsbeispiele der Erfindung werden nachstehend anhand der Zeichnung, die eine Falzvorrichtung zeigt, näher erläutert.

Die erfindungsgemäße Falzvorrichtung umfasst eine in der Figur gezeigte Vorfalzeinrichtung 10, die eine Bogenstapelvorrichtung 12 aufweist, auf der ein Bogenstapel 14 angeordnet ist. Anschließend an die Bogenstapelvorrichtung 12 ist eine Perforieroder Rilleinrichtung 16 vorgesehen, der ein Bogen 18 von dem Bogenstapel 14 zugeführt wird. Die Perforier- und Rilleinrichtung 16 weist üblicherweise ein Paar von Messerwellen auf, auf denen Schneid- oder Rillwerkzeuge so angebracht sind, dass in dem Bogen 18, der das Messerwellenpaar durchläuft eine Perforation oder Rillung entlang der Längsmittellinie 20 durchgeführt wird. Nach der Perforier- oder Rilleinrichtung 16 wird der gerillte oder perforierte Bogen 18 einem Pflugfalzwerk 22 zugeführt, in dem der Bogen 18 um seine Längsmittellinie 20 gefalzt wird. Anschließend wird der Bogen 18 dem Einlauf einer Falzmaschine 26, vorzugsweise einem Taschenfalzwerk zugeführt, in dem er weiter verarbeitet wird. Der Bogen 18 wird dabei so eingeführt, dass seine Falzkante 28 sich in Einlaufrichtung erstreckt.

Von der Bogenstapeleinrichtung 12 bis zur Falzmaschine 26 wird der Bogen 18 in einer geradlinigen Bewegung transportiert. Da die Breite des in die Falzmaschine 26 eingeführten Bogens 18 halb so groß ist, wie die Breite eines Bogens auf dem Bogenstapel 14 ist es möglich, eine relativ kleine Falzmaschine 26 trotz eines ursprünglich sehr breiten Bogens 18 zu verwenden. Durch Anordnung der Perforier- und Rilleinrichtung 16 und des Pflugfalzwerks 22 zwischen dem Bogenstapel und dem Taschenfalzwerk der aus der DE 34 31 611 C2 bekannten Falzmaschine kann auch diese Falzmaschine zur Falzung größerer Bogen als üblich verwendet werden.

## Patentansprüche

1. Falzvorrichtung mit einer ein Falzwerk aufweisenden Falzmaschine (26) und einer Vorfalzeinrichtung zum Vorfalzen eines Bogens vor dem Einlauf in das Falzwerk, wobei in der Vorfalzeinrichtung in Bogenlaufrichtung nacheinander angeordnet sind,
- eine Bogenstapelvorrichtung (12), auf der ein Bogenstapel (14) gelagert ist,
- eine Perforier- oder Rilleinrichtung (16), die einen von der Bogenstapelvorrichtung (12) zugeführten Bogen (18) längs seiner Längsmittellinie (20) perforiert oder rillt,
- ein Pflugfalzwerk (22), das den perforierten oder gerillten Bogen (18) um die Längsmittellinie falzt.
